# EUROPÄISCHE PATENTSCHRIFT

(11) **EP 2 288 550 B1**
(45) Veröffentlichungstag und Bekanntmachung des Hinweises auf die Patenterteilung: **14.12.2016**
(21) Anmeldenummer: 09745660.2
(22) Anmeldetag: 30.04.2009
(51) Int. Cl.: B65C 9/18, B65C 9/46

(54) **VORRICHTUNG ZUM ETIKETTIEREN VON BEHÄLTNISSEN MIT DRUCKEINHEIT**
APPARATUS FOR LABELING CONTAINERS, COMPRISING A PRINTER UNIT
DISPOSITIF D'ÉTIQUETAGE DE CONTENANTS AU MOYEN D'UNE UNITÉ D'IMPRESSION

(30) Priorität: 16.05.2008 DE 102008023939
(43) Veröffentlichungstag der Anmeldung: 02.03.2011
(73) Patentinhaber: Krones AG, 93073 Neutraubling (DE)
(72) Erfinder: LEYKAMM, Dieter, 93073 Neutraubling (DE); KLENK, Christoph, 93173 Wenzenbach (DE)
(74) Vertreter: Bittner, Bernhard
(86) Internationale Anmeldenummer: PCT/EP2009/055267
(87) Internationale Veröffentlichungsnummer: WO 2009/138327

(56) Entgegenhaltungen:
- EP-A1- 0 361 184
- WO-A1-00/34131
- WO-A1-97/13645
- WO-A1-03/086873
- WO-A1-2004/078596
- WO-A1-2006/105788
- WO-A2-2005/084294
- DE-A1- 3 702 595
- DE-A1- 3 739 916
- GB-A- 1 079 232
- GB-A- 2 259 888
- GB-A- 2 435 242
- JP-A- 2000 118 517
- JP-A- 2000 203 547
- US-A- 5 055 154
- US-A1- 2002 168 212

## Beschreibung

Die vorliegende Erfindung bezieht sich auf eine Vorrichtung zum Etikettieren von Behältnissen. Solche Vorrichtungen sind aus dem Stand der Technik seit langem bekannt. Dabei werden Etiketten beispielsweise in Form von selbstklebenden Etiketten oder auch mit Hilfe eines Klebstoffs an einem Außenumfang der Behältnisse angebracht. Dabei ist es aus dem Stand der Technik üblich, dass diese Etiketten in bereits bedruckter Form von einer Etikettenrolle abgerollt und bereits bedruckt an dem Behältnis angebracht werden. In jüngerer Zeit ist man jedoch auch dazu übergegangen, die Etiketten zunächst unbedruckt an den Behältnissen anzubringen und erst anschließend auf dem Behältnis zu bedrucken. So beschreibt die WO 99/08935 ein Verfahren zum Aufbringen von Substanzen auf einem Behälter. Dabei werden unterschiedliche Substanzen hintereinander auf den Behältnissen aufgebracht.

**Aus der** DE 3739916 A1 **sind eine Vorrichtung und ein Verfahren nach den Oberbegriffen der unabhängigen Ansprüche 1 und 9 bekannt.**

Die DE 10 2006 001 223 A1 beschreibt eine Vorrichtung zum Bedrucken von Flaschen oder dergleichen Behälter. Dabei wird ein Druckkopf verwendet, der einen elektrostatischen Druckkopf mit einer Vielzahl von individuell ansteuerbaren Einzeldüsen zur gesteuerten Abgabe von Druckfarbe verwendet. Aus der DE 10 2006 038 249 A1 ist ebenfalls ein Verfahren zum umfangsseitigen Etikettieren von Behältern bekannt. Dabei wird zunächst ein Endlosetikettenband bedruckt und dann als jeweiliges Etikett abgelenkt um den Behälter herumgewickelt.

Die DE 10 2005 041 221 A1 beschreibt ein Verfahren zum Herstellen von Etiketten mit RFID-Transpondern. Dabei wird wenigstens ein Teil des RFID-Transponders beim Herstellen des Etiketts ausgebildet.

Aus der EP 1 806 291 A1 ist ein Verfahren zum Etikettieren von Flaschen und dergleichen Behälter sowie eine Vorrichtung zum Durchführen dieses Verfahrens bekannt. Dabei erfolgt das Drucken von Etiketten durch Bedrucken eines Etikettenausgangsmaterials in einer Etikettierstation durch eine dort angeordnete Druckeinheit vor dem Aufbringen der Etiketten auf die Behälter. Diese Technik ist durch die vorhergehend genannte WO 99/08935 ebenfalls bereits bekannt.

Damit werden im Stand der Technik entweder die Etiketten erst bedruckt, nachdem sie auf den Behältnissen angebracht wurden oder aber unmittelbar vor dem Anbringen an die Behältnisse. Daher sind im Stand der Technik Drucksysteme, wie insbesondere Digitaldrucksysteme, oftmals direkt im Etikettieraggregat oder der Maschine integriert. Nachteil dieser Vorgehensweise besteht darin, dass bei einer Verwendung eines Digitaldrucksystems auf einem Etikettieraggregat oder einer Etikettiermaschine bei einem Rollenwechsel eines Aggregats dieses in seiner Geschwindigkeit herabregeln muss, um eine sichere Verklebung des Anfangs einer neuen Etikettenrolle mit dem Anfang einer alten Etikettenrolle zu erreichen. Dies führt zu einem erheblichen Anlagenwirkungsgradverlust, wobei dieser auch von der Anlagenleistung abhängt. Daneben sind die in den Etikettieraggregaten angeordneten Drucksysteme schwer zugänglich und Montagearbeiten daher schwer durchzuführen. Die ist insbesondere im Falle der Druckeinrichtungen bisweilen sehr problematisch.

Der vorliegenden Erfindung liegt daher die Aufgabe zugrunde, eine Vorrichtung zum Etikettieren von Behältnissen mit einem höheren Wirkungsgrad zur Verfügung zu stellen. Daneben soll auch der Montage- und Reparaturaufwand reduziert werden.

Dies wird erfindungsgemäß durch eine Vorrichtung nach Anspruch 1 und ein Verfahren nach Anspruch 9 erreicht. Vorteilhafte Ausführungsformen und Weiterbildungen sind Gegenstand der Unteransprüche.

Eine erfindungsgemäße Vorrichtung zum Etikettieren von Behältnissen weist eine Bevorratungseinheit auf, in der ein Vorrat an Etikettenmaterial aufgenommen ist. Weiterhin ist eine in der Transportrichtung des Etikettenmaterials nach der Bevorratungseinheit angeordnete Etikettiereinrichtung vorgesehen, welches das Etikettenmaterial auf den Behältnissen anbringt. Weiterhin ist eine Druckeinrichtung vorgesehen, welche das Etikettenmaterial mit einem Aufdruck versieht.

**Weiterhin** ist die Druckeinrichtung in der Transportrichtung des Etikettenmaterials zwischen der Etikettiereinrichtung und der Bevorratungseinheit angeordnet und in der Transportrichtung des Etikettenmaterials von der Etikettiereinrichtung beabstandet. Insbesondere ist die Druckeinrichtung baulich von der Etikettiereinrichtung getrennt.

Unter einem Vorrat an Etikettenmaterial werden insbesondere aber nicht ausschließlich Etikettenrollen verstanden, von denen das Etikettenmaterial abrollbar ist. Bei der Druckeinrichtung kann es sich um eine Druckeinrichtung handeln, welche im Wesentlichen beliebige Aufdrucke auf dem Etikettenmaterial anbringt, beispielsweise auch mehrfarbige Drucke oder auch Datumsaufdrucke. Durch die Beabstandung der Druckeinheit von der Etikettiereinrichtung wird insbesondere verstanden, dass die Druckeinheit nicht an oder in der Etikettiereinrichtung selbst angeordnet ist, sondern bevorzugt hiervon unabhängig und in der Transportrichtung des Etikettenmaterials stromaufwärts. Auf diese Weise wird erreicht, dass die Druckeinrichtung zu Montagezwecken leichter zugänglich ist.

Die Erfindung basiert auf der überraschenden Erkenntnis, dass die Druckeinrichtung nicht notwendigerweise Bestandteil der Etikettiereinrichtung sein muss bzw. unmittelbar an der Etikettiereinrichtung angeordnet sein muss.

Auf diese Weise ist der Druckvorgang nicht mehr unmittelbar an den Etikettiervorgang gekoppelt und so kann der Wirkungsgrad der Vorrichtung erhöht werden. Damit erfolgt vorzugsweise eine Direktbedruckung von Etiketten mit einem, auch als Multireel bezeichneten, Etikettenrollenspeicher insbesondere mittels eines Tintenstrahl (Inkjet-) digitaldrucksystems mit einem integrierten Tintenmanagement zur Inlinebedruckung von Selbstklebeetiketten.

Dieses Digitaldrucksystem erlaubt es, dass je nach Bedarf unterschiedliche und auch beliebige Bilder auf das Etikettenmaterial aufgedruckt werden können. Auf diese Weise ist es möglich, das Etikettenmaterial unter Beibehaltung einer bestimmten Grundform des Etikettenmaterials in unterschiedlichen bildlichen Darstellungen auszustatten.

**Weiterhin** weist die Vorrichtung eine Pufferungseinrichtung für das Etikettenmaterial auf, in der eine variable Länge des Etikettenmaterials aufnehmbar ist, wobei diese Pufferungseinrichtung in der Transportrichtung des Etikettenmaterials zwischen der Bevorratungseinheit und der Etikettiereinrichtung angeordnet ist. Durch diese Pufferungseinrichtung, die auch als Bandspeicher bezeichnet wird, ist es möglich, die Bevorratungseinheit und die Etikettiereinrichtung hinsichtlich ihrer Arbeitsgeschwindigkeit wenigstens zeitweise zu entkoppeln, wobei die dann auftretenden Geschwindigkeitsunterschiede über diesen Bandspeicher abgefangen werden. Auf diese Weise kann beispielsweise bei einem Bandwechsel die Etikettiereinrichtung mit unverminderter Geschwindigkeit weiter betrieben werden.

Vorzugsweise ist die Druckeinrichtung in der Transportrichtung des Etikettenmaterials stromaufwärts bezüglich der Pufferungseinrichtung angeordnet. Damit wird besonders bevorzugt vorgeschlagen, die Druckeinrichtung beispielsweise in Form des Digitaldrucksystems nahe und bevorzugt direkt an der Bevorratungseinheit anzuordnen.

Vorzugsweise weist die Druckeinrichtung ein Tintenstrahldruckelement auf. Dieses Tintenstrahldruckelement kann beispielsweise eine Vielzahl von Einzeldüsen aufweisen, welche jeweils aus einer Öffnung und einer dieser Öffnung zugeordneten nadelförmigen Elektrode bestehen, die achsgleich mit der Achse der jeweiligen Öffnung angeordnet ist und besonders bevorzugt in dieser Öffnung beabstandet innerhalb der Düse endet. Dabei sind vorzugsweise mehrere Druckköpfe vorgesehen, wobei jeder dieser Druckköpfe so ausgebildet ist, dass insbesondere während des Druckvorgangs eine in einem Gehäuseinnenraum aufgenommene Druckfarbe mit einem vorgegebenen hydrostatischen Druck gegen die Öffnungen der Einzeldüsen ansteht. Dabei sind vorzugsweise die oben erwähnten Elektroden über eine Steuereinrichtung unabhängig voneinander ansteuerbar.

Bei einer weiteren vorteilhaften Ausführungsform ist die Vorrichtung derart gestaltet, dass eine Druckebene des Etikettenmaterials zwischen der Bevorratungseinheit und der Pufferungseinrichtung in einer horizontalen Ebene liegt. Damit ist es möglich, dass ein Aufdruck auf dieses Etikettenmaterial senkrecht zu dieser horizontalen Ebene und damit in einer vertikalen Richtung erfolgen kann. Auf diese Weise werden Einflüsse der Schwerkraft, die beispielsweise bei einem schräg erfolgenden Druck auftreten können, minimiert, da die Schwerkraft hinsichtlich der Bedruckungsrichtung neutral wirkt. Vorzugsweise ist die Druckeinrichtung oberhalb des Etikettenmaterials angeordnet, d. h. das Etikettenmaterial wird von oben bedruckt. Damit sind Tintenstrahldruckelemente der Druckeinrichtung so angeordnet, dass das Druckmedium, wie die Tinte, ausgehend von dem Druckelement in einer vertikalen Richtung auf das Etikettenmaterial gelangt.

Vorzugsweise weist die Bevorratungseinheit zwei Aufnahmeeinheiten für das Etikettenmaterial auf. Darunter ist zu verstehen, dass die Bevorratungseinheit wenigstens zwei Rollenträger aufweist, an denen Etikettenrollen angeordnet werden können. Sobald eine dieser Etikettenrollen leer gelaufen ist, kann deren Ende mit dem Anfang der zweiten Rolle verbunden werden und der Betrieb kann im Wesentlichen bei unverminderter Geschwindigkeit fortgesetzt werden. Er wäre jedoch auch möglich, dass die Bevorratungseinheit eine Vielzahl von Aufnahmeeinheiten, beispielsweise 5, 8 oder 10 Aufnahmeeinheiten, für das Etikettenmaterial aufweist. Bei dem Etikettenmaterial kann es sich um ein Endlosband bzw. einen Endlosstreifen, handeln, welches anschließend individuell bedruckt werden kann und ebenfalls individuell auf die Behältnisse angebracht werden kann.

Vorzugsweise weist die Etikettiereinrichtung wenigstens eine Trenneinrichtung auf, welche selbstklebende Etiketten von einem Trägermaterial trennt. Die erfindungsgemäße Vorrichtung ist jedoch auch für Etiketten geeignet, die mit Hilfe eines zusätzlich aufgebrachten Klebstoffes auf den Behältnissen angebracht werden.

Bei einer weiteren vorteilhaften Ausführungsform sind die Druckeinrichtung und die Bevorratungseinheit aufeinander synchronisiert. Dies bedeutet, dass bei langsamerem Betrieb der Bevorratungseinheit bzw. der Austrittgeschwindigkeit des Etikettenmaterials auch die Druckgeschwindigkeit der Druckeinrichtung reduziert wird.

Bei einer weiteren vorteilhaften Ausführungsform weist die Vorrichtung eine Schneideinrichtung auf, welche das Etikettenmaterial an vorgegebenen Positionen schneidet und damit bewirkt, dass die geschnittenen einzelnen Etiketten auf den Behältnissen angebracht werden.

Die vorliegende Erfindung ist weiterhin auf ein Verfahren zum Anbringen von Etiketten auf Behältnissen **nach Anspruch 9** gerichtet.

Vorzugsweise versieht die Druckeinrichtung das Etikettenmaterial mit dem Aufdruck, bevor dieses die Pufferungseinrichtung erreicht.

Vorzugsweise wird das Etikettenmaterial von der Druckeinrichtung in einer vertikalen Richtung bedruckt, d. h. es verläuft, wie oben erwähnt, bevorzugt in einer horizontalen Ebene.

Bei einem weiteren bevorzugten Verfahren wird das Etikettenmaterial von der Druckeinrichtung mit einer Datumsangabe bedruckt. Diese Datumsangabe kann beispielsweise ein Haltbarkeitsdatum des entsprechenden Getränks wiedergeben.

Bei einer weiteren vorteilhaften Ausführungsform wird das Etikettenmaterial von der Druckeinrichtung mit einem Farbdruck und insbesondere einem mehrfarbigen Farbdruck versehen.

Weitere Vorteile und Ausführungsformen ergeben sich aus den beigefügten Zeichnungen:

### Darin zeigen:

- Fig. 1: eine schematische Darstellung einer erfindungsgemäßen Vorrichtung zum Etikettieren von Behältnissen; und
- Fig. 2: eine detailliertere Darstellung der Vorrichtung aus Fig. 1.

Figur 1 zeigt eine stark schematische Darstellung einer erfindungsgemäßen Vorrichtung 1 zum Etikettieren von Behältnissen. Diese Vorrichtung 1 weist eine Bevorratungseinheit 2 für ein Etikettenmaterial 10 auf, in der beispielsweise eine Vielzahl von Etikettenrollen angeordnet sind, von denen das Etikettenmaterial 10 abgerollt wird.

In Anschluss an diese Bevorratungseinheit 2 gelangt das Etikettenmaterial in der Transportrichtung T nach links und wird dabei an einer Druckeinrichtung 6 vorbeigeführt. Diese Druckeinrichtung 6 weist dabei Druckelemente, wie beispielsweise Tintenstrahldruckelemente 16, auf. Im Anschluss an dieses Druckelement ist eine Trocknungseinrichtung 7 vorgesehen, welche das Etikettenmaterial bzw. die darauf aufgebrachten Drucke trocknet. Diese Trocknung kann dabei beispielsweise mit UV - Licht durchgeführt werden. Daneben kann noch eine Inspektionseinrichtung 9 vorgesehen sein, welche prüft, ob die Aufdrucke korrekt an dem Etikettiermaterial 10 angebracht wurden. Weiterhin ist es auch möglich, dass eine Druckeinrichtung 6 oder auch eine weitere Druckeinrichtung auf dem Etikettenmaterial 10 Markierungen anbringt, die bei einem späteren Schneidevorgang des Etikettenmaterials 10 genutzt werden können. Es wäre jedoch auch möglich, dass bestimmte Bereiche eines Druckbildes und insbesondere markante Bereiche des Druckbildes als Markierungen für den Schneidevorgang verwendet werden.

In der Transportrichtung T schließt sich an eine Druckeinrichtung 6 eine Pufferungseinrichtung 12 an. Diese Pufferungseinrichtung 12 weist eine Vielzahl von oberen Umlenkwellen 14 und unteren Umlenkwellen 15 auf, um welche das Etikettenmaterial (nicht gezeigt) geführt wird. Durch eine Verschiebung des vollständigen Satzes der oberen und/oder unteren Umlenkwellen (Pfeil P1) kann die Länge des Etikettenmaterials innerhalb der Pufferungseinrichtung 12 variiert werden.

An die Pufferungseinrichtung 12 schließt sich eine Etikettiereinrichtung 8 an, welche das Etikettenmaterial auf den Behältnissen aufbringt. Dabei kann zusätzlich eine Schneideinrichtung vorgesehen sein, welche das Etikettenmaterial 10 zu Etikettenstreifen in der passenden Länge schneidet, damit diese anschließend auf die Behältnisse angebracht werden können. Dabei ist es sowohl möglich, dass als Etikettenmaterial selbstklebende Etiketten eingesetzt werden, welche auf einem Träger angeordnet sind, als auch ein Etikettenband, welches anschließend mit Klebstoff versehen und auf den Behältnissen angebracht wird.

Vorzugsweise ist im Bereich der Etikettiereinrichtung 8 eine Erkennungseinrichtung vorgesehen, welche eine auf dem Etikettenmaterial angebrachte Markierung erkennt und damit den Schneidevorgang korrekt einleitet.

Figur 2 zeigt eine detailliertere Darstellung einer erfindungsgemäßen Vorrichtung. Dabei ist erkennbar, dass eine Bevorratungseinheit 2 eine Vielzahl von Aufnahmeeinrichtungen 18 für Etikettenrollen aufweist. Daneben können auch Verbindungseinheiten vorgesehen sein, welche Enden von Etikettenrollen mit den Anfängen weiterer Etikettenrollen verbinden. Direkt an der Bevorratungseinheit 2 sind die Druckeinrichtung 6, die Trocknungseinrichtung 7 und die Inspektionseinrichtung 9 angeordnet und bedrucken (bzw. trocknen und inspizieren) damit das Etikettenmaterial 10 unmittelbar nach seinem Austritt aus der Bevorratungseinheit 2. Durch diese Anordnung der Druckeinrichtung 6 unmittelbar an der Bevorratungseinheit 2 wird einerseits eine besonders günstige Zugänglichkeit der Druckeinrichtung 6 erreicht, andererseits jedoch auch, dass das Etikettenmaterial besonders präzise an die Druckeinrichtung übergeben wird.

Es wäre sogar möglich, dass die Druckeinrichtungen 6 noch innerhalb der Bevorratungseinheit 2 angeordnet sind. Nach den Druckeinrichtungen 6 gelangt das Etikettenmaterial über eine Umlenkrolle 22 in die Pufferungseinrichtung 12, wobei es hier jedoch bloß teilweise dargestellt ist. Dabei wird das Etikettenmaterial 10 bevorzugt an den jeweils oberen Umlenkrollen 14 der Pufferungseinrichtung 12 derart geführt, dass die bedruckte Seite des Etikettenmaterials 10 nicht mit den Umlenkrollen 14 in Kontakt ist.

Im Anschluss die Pufferungseinrichtung gelangt, wie oben erwähnt, das Etikettenmaterial zu einer (nicht gezeigten) Etikettiereinrichtung 8.

## Patentansprüche

1. Vorrichtung (1) zum Etikettieren von Behältnissen mit einer Bevorratungseinheit (2), in der ein Vorrat an Etikettenmaterial (10) aufgenommen ist, mit einer in der Transportrichtung (T) des Etikettenmaterials nach der Bevorratungseinheit angeordneten Etikettiereinrichtung (8), welche das Etikettenmaterial (10) auf den Behältnissen anbringt und mit einer Druckeinrichtung (6), welche das Etikettenmaterial (10) mit einem Aufdruck versieht, wobei die Druckeinrichtung (6) in der Transportrichtung (T) des Etikettenmaterials (10) zwischen der Bevorratungseinheit (2) und der Etikettiereinrichtung (8) angeordnet ist, und in der Transportrichtung (T) des Etikettenmaterials (10) von der Etikettiereinrichtung (8) beabstandet ist, wobei die Vorrichtung (1) eine Pufferungseinrichtung (12) für das Etikettenmaterial (10) aufweist, in der eine variable Länge des Etikettenmaterials (10) aufnehmbar ist, wobei diese Pufferungseinrichtung (12) in der Transportrichtung (T) des Etikettenmaterials (10) zwischen der Bevorratungseinheit (2) und der Etikettiereinrichtung (8) angeordnet ist,
**dadurch gekennzeichnet, dass**
die Pufferungseinrichtung (12) eine Vielzahl von oberen und unteren Umlenkwellen (14, 15) aufweist, um die das Etikettenmaterial (10) geführt wird, wobei **der vollständige Satz der** oberen und/oder unteren Umlenkwellen (14, 15) in vertikaler Richtung verschiebbar ist, **wobei** die Bevorratungseinheit (2) von der Etikettiereinrichtung (8) **hinsichtlich ihrer Arbeitsgeschwindigkeit** zeitweise entkoppelbar ist, wobei bei dieser zeitweisen Entkoppelung auftretende Geschwindigkeitsunterschiede von der Pufferungseinrichtung (12) abfangbar sind, wobei im Anschluss an die Druckeinrichtung (6) eine Trocknungseinrichtung (7) vorgesehen ist, um das Etikettenmaterial bzw. die darauf angebrachten Drucke zu trocknen.

2. Vorrichtung (1) nach Anspruch 1,
**dadurch gekennzeichnet, dass**
die Druckeinrichtung (6) in der Transportrichtung (T) des Etikettenmaterials (10) stromaufwärts bezüglich der Pufferungseinrichtung (12) vorgesehen ist.

3. Vorrichtung (1) nach wenigstens einem der vorangegangenen Ansprüche,
**dadurch gekennzeichnet, dass**
die Druckeinrichtung (6) ein Tintenstrahldruckelement (16) aufweist.

4. Vorrichtung (1) nach wenigstens einem der vorangegangenen Ansprüche,
**dadurch gekennzeichnet, dass**
die Vorrichtung (1) derart gestaltet ist, dass eine Druckebene des Etikettenmaterials (10) zwischen der Bevorratungseinheit (2) und der Pufferungseinrichtung (12) in einer horizontalen Ebene liegt.

5. Vorrichtung (1) nach Anspruch 4,
**dadurch gekennzeichnet, dass**
die Druckeinrichtung (6) oberhalb des Etikettenmaterials (10) angeordnet ist.

6. Vorrichtung (1) nach Anspruch 5,
**dadurch gekennzeichnet, dass**
die Tintenstrahldruckelemente (16) der Druckeinrichtung (6) derart angeordnet sind, dass ein Druckmedium ausgehend von dem Druckelement (16) in einer vertikalen Richtung auf das Etikettenmaterial (10) gelangt.

7. Vorrichtung (1) nach wenigstens einem der vorangegangenen Ansprüche,
**dadurch gekennzeichnet, dass**
die Bevorratungseinheit (2) wenigstens zwei Aufnahmeeinheiten (18) für das Etikettenmaterial (10) aufweist.

8. Vorrichtung (1) nach wenigstens einem der vorangegangenen Ansprüche,
**dadurch gekennzeichnet, dass**
die Etikettiereinrichtung (8) wenigstens eine Trenneinrichtung aufweist, welche selbstklebende Etiketten von einem Trägermaterial trennt.

9. Verfahren zum Anbringen von Etiketten auf Behältnissen, wobei einer Bevorratungseinheit (2) in der ein Vorrat an Etikettenmaterial (10) angeordnet ist, das Etikettenmaterial (10) entnommen wird, dieses Etikettenmaterial (10) einer Etikettiereinrichtung (8) zugeführt wird und das Etikettenmaterial auf den Behältnissen angebracht wird, wobei eine Druckeinrichtung (6) das Etikettenmaterial (10) mit wenigstens einem Aufdruck versieht, wobei die Druckeinrichtung (6) das Etikettenmaterial (10) mit dem Aufdruck versieht, bevor das Etikettenmaterial (10) die Etikettiereinrichtung (8) erreicht, wobei das Etikettenmaterial (10) durch eine Pufferungseinrichtung (12) verläuft und wobei die Länge des Etikettenmaterials (10) innerhalb der Pufferungseinrichtung (12) variabel ist,
**dadurch gekennzeichnet, dass**
die Pufferungseinrichtung (12) eine Vielzahl von oberen und unteren Umlenkwellen (14, 15) aufweist, um die das Etikettenmaterial (10) geführt wird, wobei **der vollständige Satz** der oberen **und/oder** unteren Umlenkwellen (14, 15) in vertikaler Richtung (P1) verschiebbar ist,
**wobei** die Bevorratungseinheit (2) von der Etikettiereinrichtung (8) **hinsichtlich ihrer Arbeitsgeschwindigkeit** zeitweise entkoppelt wird, wobei bei dieser zeitweisen Entkoppelung auftretende Geschwindigkeitsunterschiede von der Pufferungseinrichtung (12) abgefangen werden, wobei im Anschluss an die Druckeinrichtung eine Trocknungseinrichtung (7) vorgesehen ist, um das Etikettenmaterial bzw. die darauf angebrachten Drucke zu trocknen.

10. Verfahren nach Anspruch 9,
**dadurch gekennzeichnet, dass**
die Druckeinrichtung (6) das Etikettenmaterial (10) mit dem Aufdruck versieht, bevor es die Pufferungseinrichtung erreicht.

11. Verfahren nach wenigstens einem der vorangegangenen Verfahrensansprüche,
**dadurch gekennzeichnet, dass**
das Etikettenmaterial (10) von der Druckeinrichtung (6) in einer vertikalen Richtung bedruckt wird.

12. Verfahren nach wenigstens einem der vorangegangenen Verfahrensansprüche,
**dadurch gekennzeichnet, dass**
das Etikettenmaterial (10) von der Druckeinrichtung (6) mit einer Datumsangabe bedruckt wird.

13. Verfahren nach wenigstens einem der vorangegangenen Verfahrensansprüche,
**dadurch gekennzeichnet, dass**
das Etikettenmaterial von der Druckeinrichtung (6) mit einem insbesondere mehrfarbigen Farbdruck versehen wird.

## Claims

1. An apparatus (1) for the labelling of containers, with a storage unit (2), in which a store of label material (10) is received, with a labelling device (8), which is arranged downstream of the storage unit in the conveying direction (T) of the label material and which attaches the label material (10) to the containers, and with a printing device (6), which provides the label material (10) with an imprint, wherein the printing device (6) is arranged between the storage unit (2) and the labelling device (8) in the conveying direction (T) of the label material (10) and is arranged at a distance from the labelling device (8) in the conveying direction (T) of the label material (10), wherein the apparatus (1) has a buffering device (12) for the label material (10), in which buffering device (12) a variable length of the label material (10) is capable of being received, wherein this buffering device (12) is arranged between the storage unit (2) and the labelling device (8) in the conveying direction (T) of the label material (10)
**characterized in that**
the buffering device (12) has a plurality of upper and lower reversing shafts (14, 15) around which the label material (10) is guided, wherein the complete set of the upper and/or lower reversing shafts are varied by displacement in vertical direction, wherein the storage unit (2) is decoupled from the labelling device (8) at least temporarily with respect to their operating speed, wherein differences in speed which occur by this temporarily de-coupling are absorbed by the buffering device (12), wherein subsequently to the printing device (6) a drying device (7) is provided which dries the label material or the prints applied thereto respectively.

2. An apparatus (1) according to claim 1,
**characterized in that**
the printing device (6) is provided upstream with respect to the buffering device (12) in the conveying direction (T) of the label material (10).

3. An apparatus (1) according to at least one of the preceding claims,
**characterized in that**
the printing device (6) has an ink-jet printing element (16).

4. An apparatus (1) according to at least one of the preceding claims,
**characterized in that**
the apparatus (1) is designed in such a way that a printing plane of the label material (10) is situated in a horizontal plane between the storage unit (2) and the buffering device (12).

5. An apparatus (1) according to claim 4,
**characterized in that**
the printing device (6) is arranged above the label material (10).

6. An apparatus (1) according to claim 5,
**characterized in that**
the ink-jet printing elements (16) of the printing device (6) are arranged in such a way that a printing medium reaches the label material (10) in a vertical direction starting from the printing element (16).

7. An apparatus (1) according to at least one of the preceding claims,
**characterized in that**
the storage unit (2) has at least two receiving units (18) for the label material (10).

8. An apparatus (1) according to at least one of the preceding claims, **characterized in that**
the labelling device (8) has at least one separating device which separates self-adhesive labels from a carrier material.

9. A method of attaching labels to containers, wherein the label material (10) is removed from a storage unit (2) in which a store of label material (10) is present, this label material (10) is supplied to a labelling device (8) and the label material is attached to the containers, wherein a printing device (6) provides the label material (10) with at least one imprint, before the label material (10) reaches the labelling device (8), wherein the label material (10) runs through a buffering device (12) and wherein the length of the label material (10) is variable inside the buffering device (12),
**characterized in that**
the buffering device (12) has a plurality of upper and lower reversing shafts (14, 15) around which the label material (10) is guided, wherein the complete set of the upper and/or lower reversing shafts are varied by displacement in vertical direction (P1), wherein the storage unit (2) is decoupled from the labelling device (8) at least temporarily with respect to their operating speed, wherein differences in speed which occur by this de-coupling are absorbed by the buffering device (12), wherein subsequently to the printing device (6) a drying device (7) is provided which dries the label material or the prints applied thereto respectively.

10. A method according to claim 9,
**characterized in that**
the printing device (6) provides the label material (10) with the imprint, before said label material (10) reaches the buffering device.

11. A method according to at least one of the preceding method claims, **characterized in that**
the label material (10) is printed by the printing device (6) in a vertical direction.

12. A method according to at least one of the preceding method claims, **characterized in that**
the label material (10) is printed with a date by the printing device (6).

13. A method according to at least one of the preceding method claims, **characterized in that**
the label material is provided with a colour print, and in particular a multicolour print, by the printing device (6).

## Revendications

1. Dispositif (1) d'étiquetage de contenants, comprenant une unité de stockage (2) ayant reçu un stock de matériau d'étiquette (10), un système d'étiquetage (8) qui est agencé en aval de l'unité de stockage dans le sens de transport (T) du matériau d'étiquette et qui applique le matériau d'étiquette (10) sur les contenants, et un système d'impression (6), lequel imprime le matériau d'étiquette (10) avec une impression, dans lequel le système d'impression (6) est agencé dans le sens de transport (T) du matériau d'étiquette (10) entre l'unité de stockage (2) et le système d'étiquetage (8), et est espacé du système d'étiquetage (8) dans le sens de transport (T) du matériau d'étiquette (10), le dispositif (1) comprenant un système tampon (12) pour les étiquettes (10) et apte à recevoir une longueur variable du matériau d'étiquette (10), ce système tampon (12) étant agencé entre l'unité de stockage (2) et le système d'étiquetage (8) dans le sens de transport (T) du matériau d'étiquette (10),
**caractérisé en ce que**
le système tampon (12) comprend une pluralité d'arbres de renvoi (14, 15) supérieurs et inférieurs, autour desquels le matériau d'étiquette (10) est guidé, dans lequel l'ensemble complet des arbres de renvoi (14, 15) supérieurs et/ou inférieurs est mobile dans le sens vertical, dans lequel l'unité de stockage (2) peut être découplée par intermittence du système d'étiquetage (8) par rapport à leur vitesse de travail, dans lequel des différences de vitesse survenant lors de ce découplage par intermittence peuvent être interceptées par le système tampon (12), dans lequel un système de séchage (7) est prévu à la suite du système d'impression (6), afin de sécher le matériau d'étiquette ou les impressions appliquées dessus.

2. Dispositif (1) selon la revendication 1,
**caractérisé en ce que**
le système d'impression (6) est prévu en amont du système tampon (12) dans le sens de transport (T) du matériau d'étiquette (10).

3. Dispositif (1) selon au moins l'une des revendications précédentes,
**caractérisé en ce que**
le système d'impression (6) comprend un élément d'impression à jet d'encre (16).

4. Dispositif (1) selon au moins l'une des revendications précédentes,
**caractérisé en ce que**
le dispositif (1) est conçu de telle sorte qu'un plan d'impression du matériau d'étiquette (10) se situe dans un plan horizontal entre l'unité de stockage (2) et le système tampon (12).

5. Dispositif (1) selon la revendication 4,
**caractérisé en ce que**
le système d'impression (6) est agencé au-dessus du matériau d'étiquette (10).

6. Dispositif (1) selon la revendication 5,
**caractérisé en ce que**
les éléments d'impression à jet d'encre (16) du système d'impression (6) sont agencés de telle sorte qu'un produit d'impression parvient de l'élément d'impression (16) au matériau d'étiquette (10) dans un sens vertical.

7. Dispositif (1) selon au moins l'une des revendications précédentes,
**caractérisé en ce que**
l'unité de stockage (2) comprend au moins deux unités de réception (18) pour le matériau d'étiquette (10).

8. Dispositif (1) selon au moins l'une des revendications précédentes,
**caractérisé en ce que**
le système d'étiquetage (8) comprend au moins un système de séparation, lequel sépare des étiquettes auto-adhésives d'un matériau de support.

9. Procédé d'application d'étiquettes sur des contenants, dans lequel le matériau d'étiquette (10) est prélevé d'une unité de stockage (2) ayant reçu un stock de matériau d'étiquette (10), ce matériau d'étiquette (10) étant amené à un système d'étiquetage (8) et le matériau d'étiquette étant appliqué sur les contenants, dans lequel un système d'impression (6) pourvoit le matériau d'étiquette (10) d'au moins une impression, dans lequel le système d'impression (6) pourvoit le matériau d'étiquette (10) de l'impression avant que le matériau d'étiquette (10) n'atteigne le système d'étiquetage (8), dans lequel le matériau d'étiquette (10) s'étend à travers un système tampon (12) et dans lequel la longueur du matériau d'étiquette (10) à l'intérieur du système tampon (12) est variable,
**caractérisé en ce que**
le système tampon (12) comprend une pluralité d'arbres de renvoi (14, 15) supérieurs et inférieurs, autour desquels le matériau d'étiquette (10) est guidé, dans lequel l'ensemble complet des arbres de renvoi (14, 15) supérieurs et/ou inférieurs est mobile dans le sens vertical (P1), dans lequel l'unité de stockage (2) peut être découplée par intermittence du système d'étiquetage (8) par rapport à leur vitesse de travail, dans lequel des différences de vitesse survenant lors de ce découplage par intermittence sont interceptées par le système tampon (12), dans lequel un système de séchage (7) est prévu à la suite du système d'impression afin de sécher le matériau d'étiquette ou les impressions appliquées dessus.

10. Procédé selon la revendication 9,
**caractérisé en ce que**
le système d'impression (6) pourvoit le matériau d'étiquette (10) de l'impression, avant que celui-ci n'atteigne le système tampon.

11. Procédé selon au moins l'une des revendications de procédé précédentes,
**caractérisé en ce que**
le matériau d'étiquette (10) est imprimé par le système d'impression (6) dans un sens vertical.

12. Procédé selon au moins l'une des revendications de procédé précédentes,
**caractérisé en ce que**
une indication de date est imprimée sur le matériau d'étiquette (10) par le système d'impression (6).

13. Procédé selon au moins l'une des revendications de procédé précédentes,
**caractérisé en ce que**
le matériau d'étiquette est pourvu par le système d'impression (6) d'une impression en couleur, en particulier multicolore.
